# EUROPÄISCHE PATENTSCHRIFT

(11) **EP 1 813 564 B1**
(45) Veröffentlichungstag und Bekanntmachung des Hinweises auf die Patenterteilung: **24.02.2010**
(21) Anmeldenummer: 07100901.3
(22) Anmeldetag: 22.01.2007
(51) Int. Cl.: B66B 1/34

(54) **Einrichtung zur Erzeugung von Schachtinformation**
Device for generating shaft information
Dispositif destiné à la production d'informations d'extraction

(30) Priorität: 27.01.2006 EP 06100919
(43) Veröffentlichungstag der Anmeldung: 01.08.2007
(73) Patentinhaber: Inventio AG, 6052 Hergiswil (CH)
(72) Erfinder: Osmanbasic, Faruk, 6330, Cham (CH)
(74) Vertreter: Gaussmann, Andreas

(56) Entgegenhaltungen:
- EP-A- 0 765 836
- DE-A1- 4 401 977
- US-A- 4 750 592
- US-A- 4 798 267
- US-A1- 2003 070 883
- US-B1- 6 622 827

## Beschreibung

Die Erfindung betrifft eine Einrichtung zur Erzeugung von Schachtinformation, wobei ein mindestens über die Förderhöhe einer Aufzugskabine aufgespannter Codeträger mit Code vorgesehen ist und einer an der Aufzugskabine angeordneten Einrichtung zum Lesen und Auswerten des Codes gemäss der Definition des unabhängigen Patentanspruchs.

Aus der Patentschrift EP 0 792 833 B1 ist eine Einrichtung zur Erzeugung von Schachtinformation bekannt geworden. Ein über die gesamte Förderhöhe gespanntes Stahlband dient als Träger für Magnete, die bestimmte Fahrbereiche, wie beispielsweise der Einfahrbereich auf dem Stockwerk, der Aufzugskabine markieren. Am Stahlband sind mehrere Bahnen für die Anordnung der Magnete vorgesehen. Eine an der Aufzugskabine angeordnete Leseeinrichtung mit Magnetschaltern bewegt sich bei fahrender Aufzugskabine gegenüber dem Stahlband und führt dieses mittels an einem U-förmigen Träger angeordneten Führungen. Je Trägerschenkel sind zwei Führungen vorgesehen, wobei jede Führung eine Nut zur Führung des Stahlbandes aufweist.

Nachteilig ist, dass die Leseeinrichtung und das Stahlband der bekannten Einrichtung gross baut und dementsprechend Platz im Aufzugsschacht braucht. Ausserdem kann das Stahlband die Führungsnuten verlassen oder in den Führungsnuten klemmen.

Aus der US 4 750 592 oder aus der US 2003/0070883 oder aus der DE 44 01 977 ist eine Einrichtung zur Erzeugung von Schachtinformation bekannt geworden, bei der ein Band über die Schachthöhe gespannt ist. An jeder Breitseite des Bandes sind Codestreifen, beispielsweise Reflektoren oder Magnete angebracht. Beim Verfahren der Aufzugskabine gleitet das Band durch ein an der Aufzugskabine angeordnetes Gehäuse mit Sensoren zum Lesen der Codestreifen, wobei im Gehäuse je Schmalseite des Bandes ein U-förmiger Führungskanal vorgesehen ist, der das Band an der Schmalseite führt. Mit der Führung des Bandes an den Schmalseiten gleiten die Codestreifen berührungslos durch das Gehäuse.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung schaffen, die einen Codeträger zur Erzeugung von Schachtinformation sicher führt.

Vorteilhafte Weiterbildungen der Erfindung sind in den abhängigen Patentansprüchen angegeben.

Die durch die Erfindung erreichten Vorteile sind im wesentlichen darin zu sehen, dass die Führung des Codeträgers mittels eines kostengünstigen Gehäuses machbar ist. Das Gehäuse ist aus einem Strangpressprofil hergestellt und wird mittels Boden und Deckel verschlossen. Das Strangpressprofil weist Schraubkanäle, Befestigungskanäle, als Plattenhalterung dienende Plattenkanäle und einen Kanal für eine der Führung des Codeträgers dienende Gleitführung auf. Weiter vorteilhaft ist der einfache Austausch der als Verschleissteil konzipierten, in den Kanal einschiebbaren Gleitführung. Weiter vorteilhaft ist, dass der Codeträger während der Bewegung der Aufzugskabine nicht nur sicher geführt wird, sondern auch gleichzeitig von Staub und Metallspähnen gereinigt wird. Mit dem gleichen Gehäuse kann auch ein Schachtinformationssystem ohne Führung des Codeträgers geschaffen werden. Das Gehäuse baut schlank und kann auch bei knappen Platzverhältnissen im Schacht an der Aufzugskabine angebaut werden.

Bei der erfindungsgemässen Einrichtung zur Erzeugung von Schachtinformation sind ein mindestens über die Förderhöhe einer Aufzugskabine aufgespannter Codeträger mit Code und eine an der Aufzugskabine angeordnete Einrichtung zum Lesen und Auswerten des Codes vorgesehen, wobei die Einrichtung zum Lesen und Auswerten des Codes in einem Gehäuse angeordnet ist, und der Codeträger mittels einer Gleitführung im Gehäuse geführt ist und beim Verfahren der Aufzugskabine der Codeträger in der Gleitführung an der Einrichtung zum Lesen und Auswerten des Codes vorbeigleitet.

Anhand der beiliegenden Figuren wird die vorliegende Erfindung näher erläutert.

### Es zeigen:

Fig. 1
   eine Einrichtung zur Erzeugung von Schachtinformation,
Fig. 2
   eine Ausführungsvariante der Einrichtung zur Erzeugung von Schachtinformation,
Fig. 3
   Einzelheiten der Einrichtung zur Erzeugung von Schachtinformation,
Fig. 4
   eine in ein Gehäuse schiebbare Gleitführung zum Führen eines Codeträgers,
Fig. 5
   eine Anordnung der Einrichtung zur Erzeugung von Schachtinformation an einer Aufzugskabine und
Fig. 6
   die Gleitführung mit dem Codeträger in einem Gleitführungskanal.

Fig. 1 zeigt eine Einrichtung zur Erzeugung von Schachtinformation bestehend aus einem Gehäuse 1, einem Boden 2, einem in Fig. 3 dargestellten ersten Deckel 3, einer Gleitführung 4 mit einem Codeträger 5 und einer Elektronikplatte 6 mit einem Sensor 7 zur Erfassung des Codes auf dem Codeträger 5 und elektronischen Schaltkreisen zur Auswertung des erfassten Codes. Das Gehäuse 1 ist beispielsweise aus einem stranggepressten Aluminiumprofil gefertigt und weist Kanäle unterschiedlicher Funktionen auf. Mit 8 sind Befestigungskanäle bezeichnet, die zur Aufnahme mindestens eines Schraubenkopfes oder mindestens einer Mutter vorgesehen sind, wobei die Schrauben das Gehäuse 1 mit dem Rahmen einer Aufzugskabine verbinden. Der erste Deckel 3 wird mittels ersten Schrauben 9 am Gehäuse 1 festgemacht, wobei die ersten Schrauben 9 in Schraubkanäle 10 des Gehäuses schraubbar sind. Der Gleitführungskanal, in den die Gleitführung 4 schiebbar ist, ist mit 13 bezeichnet. Beim Verfahren der Aufzugskabine gleitet der Codeträger 5 in der Gleitführung 4 am Sensor 7 vorbei.

Fig. 2 zeigt eine Ausführungsvariante der Einrichtung zur Erzeugung von Schachtinformation, wobei der Codeträger 5 ungeführt ist. Am Gehäuse 1 sind nicht nur Plattenkanäle 11 zum Führen und Festhalten der Elektronikplatte 6 gemäss der Anordnung der Fig. 1 vorgesehen, sondern auch Plattenkanäle 11 zum Führen und Festhalten der Elektronikplatte 6 gemäss der Anordnung der Fig. 2. Der Sensor 7 ist gegen eine über die gesamte Höhe des Gehäuses verlaufende Nut 12 gerichtet, wobei der Codeträger 5 beim Verfahren der Aufzugskabine an der Nut 12 vorbeigleitet. Der nun nicht benutzte Gleitführungskanal 13 kann als Befestigungskanal zur Aufnahme von Schraubenköpfen verwendet werden.

Fig. 3 zeigt Einzelheiten der Einrichtung zur Erzeugung von Schachtinformation mit geschlossenem Gehäuse 1. Am ersten Deckel 3 des Gehäuses 3 ist ein zweiter Deckel 14 angeordnet, der die als Verschleissteil konzipierte Gleitführung 4 in vertikaler Richtung nach oben fixiert. In vertikaler Richtung nach unten steht die Gleitführung 4 am Boden 2 an. Zum Auswechseln der Gleitführung 4 werden zweite Schrauben 15 gelöst und der zweite Deckel 14 entfernt und die abgenutzte Gleitführung 4 wie in Fig. 4 gezeigt aus dem Gleitführungskanal 13 gezogen. Beim Auswechseln der Gleitführung 4 müssen weder die Elektronikplatte 6 mit dem Sensor 7 noch der Codeträger 5 müssen in ihrer Lage verändert werden. Die ganze Arbeit dauert weniger als eine Minute.

Der zweite Deckel 14 gibt eine im ersten Deckel 3 angeordnete Öffnung 16 frei, durch die an der Elektronikplatte 6 angeordnete Mikroschalter erreichbar sind. Bei der Inbetriebnahme wird die Einrichtung zur Erzeugung von Schachtinformation mittels der Mikroschalter je nach Art der Aufzugsanlage konfiguriert.

Fig. 5 zeigt eine Anordnung der Einrichtung zur Erzeugung von Schachtinformation an einer Aufzugskabine. Das Gehäuse 1 ist an einem Kabinenrahmen 17 der Aufzugskabine angeordnet, wobei das Gehäuse 1 in der x-, y- und z-Richtung einstellbar ist. Beispielsweise ist an einer Führungsschiene 18 der Aufzugskabine ein Ausleger 19 angeordnet, an dem das eine Ende des Codeträgers 5 festgemacht ist. Das andere Ende des Codeträgers 5 ist in der Schachtgrube in vergleichbarer Weise festgemacht. Am Kabinenrahmen ist auch eine Fahne 20 angeordnet, die einen am Ausleger 19 angeordneten Endschalter 21 betätigt, falls die Aufzugskabine das oberste Stockwerk überfährt.

Fig. 6 zeigt die Gleitführung 4 mit dem Codeträger 5 im Gleitführungskanal 13.

Im oben offenbarten Ausführungsbeispiel ist der Codeträger 5 ein Codeband mit magnetischem Code. Andere Trägerquerschnitte bzw. Formen, beipielsweise kreisförmige, ovale, quadratische, dreieckförmige, etc. Trägerquerschnitte sind auch möglich. Die Ausnehmung der Gleitführung 4 ist je nach Trägerquerschnitt ausgeformt, wobei der Codeträger 5 beim Verfahren der Aufzugskabine weitgehend reibungslos durch die Gleitführung 4 gleitet.

## Patentansprüche

1. Einrichtung zur Erzeugung von Schachtinformation, wobei ein mindestens über die Förderhöhe einer Aufzugskabine aufgespannter Codeträger (5) mit Code vorgesehen ist und einer an der Aufzugskabine angeordneten Einrichtung (6,7) zum Lesen und Auswerten des Codes, wobei die Einrichtung (6,7) zum Lesen und Auswerten des Codes in einem Gehäuse (1) angeordnet ist, und der Codeträger (5) mittels einer Gleitführung (4) im Gehäuse (1) geführt ist, wobei beim Verfahren der Aufzugskabine der Codeträger (5) in der Gleitführung (4) an der Einrichtung (6,7) zum Lesen und Auswerten des Codes vorbeigleitet,
**dadurch gekennzeichnet,**
**dass** das Gehäuse (1) einen Gleitführungskanal (13) aufweist, in den die als Verschleissteil konzipierte Gleitführung (4) schiebbar und bei Verschleiss aus dem Gleitführungskanal ausziehbar ist, wobei der Codeträger (5) an drei Seiten mittels der Gleitführung (4) und an einer Seite mittels des Gleitführungskanals (13) vollflächig geführt ist.

2. Einrichtung nach Anspruch 1,
**dadurch gekennzeichnet,**
**dass** das Gehäuse (1) aus einem stranggepressten Aluminiumprofil gefertigt ist, Befestigungskanäle (8), Plattenkanäle (11), Schraubkanäle (10), einen Boden (2) und einen Deckel (3) aufweist.

3. Einrichtung nach Anspruch 2,
**dadurch gekennzeichnet,**
**dass** am Deckel (3) ein zweiter Deckel (14) angeordnet ist, der die als Verschleissteil konzipierte Gleitführung (4) in vertikaler Richtung nach oben fixiert, wobei zum Auswechseln der Gleitführung (4) der zweite Deckel (14) entfernbar ist.

## Claims

1. Equipment for producing shaft information, wherein a code carrier (5), which spans at least the height of transportation of a lift cage, with a code is provided and a device (6, 7), which is arranged at the lift cage, for reading and evaluating the code, wherein the device (6, 7) for reading and evaluating the code is arranged in a housing (1) and the code carrier (5) is guided in the housing (1) by means of a sliding guide (4), wherein on movement of the lift cage the code carrier (5) slides in the sliding guide (4) past the device (6, 7) for reading and evaluating the code, **characterised in that** the housing (1) has a sliding guide channel (13) into which the sliding guide (4) - conceived as a wear part - can be pushed and when they are worn can be drawn out of the sliding guide channel, wherein the code carrier (5) is guided at three sides by means of the sliding guide (4) and at one side by means of the sliding guide channel (13) over the whole area.

2. Equipment according to claim 1, **characterised in that** the housing (1) is made from an extruded aluminium profile member and has fastening channels (8), circuitboard channels (11), screw channels (10), a base (2) and a cover (3).

3. Equipment according to claim 2, **characterised in that** a second cover (14), which fixes the sliding guide (4) - conceived as a wear part - in vertical direction at the top, is arranged at the cover (3), the second cover (14) being removable for exchange of the sliding guide (4).

## Revendications

1. Dispositif pour produire des informations de gaine d'ascenseur, étant précisé qu'il est prévu un support de code (5) avec un code, qui est fixé par serrage au moins sur la hauteur d'acheminement d'une cabine d'ascenseur, et un dispositif (6, 7) pour lire et analyser le code, qui est disposé sur la cabine d'ascenseur, que le dispositif (6, 7) pour lire et analyser le code est disposé dans un boîtier (1) et le support de code (5) est guidé à l'aide d'une glissière (4) dans le boîtier (1), et que lors du déplacement de la cabine d'ascenseur, le support de code (5) passe devant le dispositif (6, 7) pour lire et analyser le code, en glissant dans la glissière (4),
**caractérisé en ce que** le boîtier (1) comporte un conduit pour glissière (13) dans lequel la glissière (4) conçue comme une pièce d'usure peut être glissée et peut être enlevé dudit conduit pour glissière, une fois usée, le support de code (5) étant guidé sur toute sa surface sur trois côtés à l'aide de la glissière (4), et sur un côté à l'aide du conduit pour glissière (13).

2. Dispositif selon la revendication 1, **caractérisé en ce que** le boîtier (1) est fabriqué à partir d'un profilé en aluminium extrudé et comporte des conduits de fixation (8), des conduits pour plaques (11), des conduits de vissage (10), un fond (2) et un couvercle (3).

3. Dispositif selon la revendication 2, **caractérisé en ce qu'**il est prévu sur le couvercle (3) un second couvercle (14) qui fixe vers le haut, dans le sens vertical, la glissière (4) conçue comme une pièce d'usure, le second couvercle (14) étant amovible en vue du changement de la glissière (4).
